# EUROPÄISCHE PATENTSCHRIFT

(11) **EP 1 417 864 B1**
(45) Veröffentlichungstag und Bekanntmachung des Hinweises auf die Patenterteilung: **11.01.2006**
(21) Anmeldenummer: 02760115.2
(22) Anmeldetag: 05.08.2002
(51) Int. Cl.: H05B 33/08, H05B 37/03, G01R 31/28

(54) **LICHTZEICHEN ZUR VERKEHRSSTEUERUNG UND VERFAHREN ZUR FUNKTIONSÜBERWACHUNG EINES SOLCHEN ZEICHENS**
ILLUMINATED SIGN FOR TRAFFIC CONTROL AND METHOD FOR FUNCTIONAL MONITORING OF SUCH A SIGN
SIGNAL LUMINEUX DESTINE A LA COMMANDE DU TRAFIC ET PROCEDE DE CONTROLE DU FONCTIONNEMENT D'UN TEL SIGNAL

(30) Priorität: 16.08.2001 DE 10140331
(43) Veröffentlichungstag der Anmeldung: 12.05.2004
(73) Patentinhaber: SIEMENS AKTIENGESELLSCHAFT, 80333 München (DE)
(72) Erfinder: HERING, Bernhard, 81479 München (DE); SCHIERJOTT, Rudolf, 81543 München (DE); TREFFER, Gerhard, 82008 Unterhaching (DE)
(86) Internationale Anmeldenummer: PCT/DE2002/002877
(87) Internationale Veröffentlichungsnummer: WO 2003/017728

(56) Entgegenhaltungen:
- EP-A- 0 434 859
- EP-A- 0 955 619
- WO-A-94/08438
- FR-A- 2 724 749
- NL-C- 1 015 217
- US-A- 6 147 617
- US-B1- 6 225 912

## Beschreibung

Die Erfindung betrifft ein Lichtzeichen zur Verkehrssteuerung, insbesondere des Straßenverkehrs, gemäß dem Oberbegriff des Patentanspruches 1 sowie ein Verfahren zur Funktionsüberwachung eines solchen Zeichens gemäß dem Oberbegriff des Patentanspruches 8.

Im allgemeinen werden zur Unterstützung einer reibungslosen Verkehrsabwicklung Zeichen unterschiedlichster Art und Wichtigkeit zur Steuerung des Verkehrs eingesetzt. Dies gilt für die Schiff-Fahrt, für Flugzeuge, beispielsweise auf Flughäfen, sowie für den gesamten Schienenverkehr, insbesondere jedoch für den Straßenverkehr. Aufgrund des ständig steigenden Verkehrsaufkommens werden immer mehr Verkehrs- und Lichtzeichen zum Regeln des innerstädtischen Verkehrs bzw. zum Leiten des Fernverkehrs eingesetzt. Ein zunehmender Teil dieser Zeichen wird durch Lichtquellen erzeugt. Typische Beispiele hierfür sind die Wechsellichtzeichen der Lichtsignalanlagen an Fahrbahn-Kreuzungen oder die Wechselverkehrszeichen auf sogenannten Autobahn-Querschnitten. Bei den genannten Lichtzeichen dienen heute vorwiegend Glühlampen als Lichtquellen. Glühlampen können durch Kurzschluss oder Unterbrechung ausfallen, wodurch ein durch sie zu erzeugendes Zeichen verstümmelt, mit unzureichender Lichtstärke oder überhaupt nicht angezeigt wird. Damit ein nicht ordnungsgemäß dargestelltes Lichtzeichen die Verkehrsteilnehmer nicht irreführt, muss es zur Vermeidung eines Unfallrisikos sofort abgeschaltet werden. Um die Verfügbarkeit eines sicherheitsrelevanten Zeichens, etwa eine rote Ampel, eine Geschwindigkeitsbegrenzung oder eine Warnanzeige, auch im abgeschalteten Zustand überprüfen zu können, muss die Überwachung ständig, also auch dann wirksam sein, wenn das entsprechende Zeichen nicht aktiv ist, also gerade nicht leuchtet.

Eine Funktionsüberwachung der ein Zeichen erzeugenden Glühlampen kann über den Stromdurchgang durch deren Glühfäden erfolgen. Die Trägheit eines Glühfadens erlaubt, dass durch kurzzeitige Bestromung des Glühfadens für beispielsweise 1 ms die Funktionsfähigkeit der Glühlampe getestet werden kann, ohne dass Licht austritt. Als Referenz für einen solchen Kaltlampentest zur automatischen Überprüfung einer Autolichtanlage sei der Artikel "On-board multiplexing system checks car's lights automatically" aus Electronics international, Seiten 68 und 70, genannt. Über einen Mikroprozessor werden dort Befehle zum Aktivieren der Lampen gegeben, die Signale der Lampen und Sensoren überwacht und der Fahrer über eine Fehlfunktion durch eine Anzeige auf dem Armaturenbrett informiert. Ein Leistungstransistor verbindet die Lichtanlage mit der Autobatterie. Parallel dazu ist ein hochohmiger Spannungsteiler geschaltet, dessen Mittenpotential als Kriterium beim Überprüfen eines Lampenzustandes dient. Im Betrieb überprüft der Mikroprozessor den Wert des Mittenpotentials des Spannungsteilers alle 10 ms. Bei eingeschaltetem Licht beträgt das Potential 12 V, wenn es aus ist, 0 V. Bei einem Kurzschluss im Lampenschaltkreis beträgt es allerdings in beiden Fällen 0 V. Um eine positive Anzeige für alle möglichen Fehler und Lichtbetriebsarten zu erhalten, muss der Test erweitert werden, um den AUS-Modus bei eingeschaltetem Licht und den EIN-Modus bei ausgeschalteten Licht mit einzuschließen. Eine eingeschaltete Lampe wird vom System einmal pro Sekunde für ca. 100 ms ausgeschaltet; wenn sie aus ist, schaltet das System periodisch alle 40 s für 100 ms ein. Der Test beginnt mit dem Anlassen des Motors und endet 100 s nach dem Abstellen. Dieser verlängerte Betrieb stellt sicher, dass Lampenausfälle auch während der Abkühlperiode des Glühfadens detektiert werden.

Nun wird die Glühlampe zunehmend durch die Leuchtdiode, im nachfolgenden auch durch LED abgekürzt, verdrängt, die als wartungsarme und hochverfügbare Lichtquelle für optische Zeichen viele Vorteile für den wirtschaftlichen Betrieb von Lichtsignalanlagen bietet. Problematisch ist, dass mit LED erzeugbare Zeichen bisher nur im eingeschalteten Zustand überwacht werden konnten. Damit konnte die LED-Technik für sicherheitsrelevante Zeichen, die auch im abgeschalteten Zustand auf Funktionsfähigkeit überwacht werden müssen, nicht verwendet werden. Aufgrund der quasi-trägheitslosen Umwandlung von Strom in Licht bei LED-Lichtquellen war eine zum sogenannten Kaltlampentest analoge Funktionsprüfung nicht möglich, ohne störende und damit nicht akzeptable Lichtblitze zu erzeugen. Bei völliger Dunkelheit machen sich bei einem LED-Betrieb mit Nennstrom weitgehend unabhängig von der Wiederholrate bereits Impulse ab einer Länge von etwa 0,3 µs sowie Dauerströme ab ca. 5 µA störend bemerkbar. Zeichen mit einer Funktionsüberwachung, welche ausreichend kurze bzw. schwache Stromimpulse erzeugen und sicher überwachen können, ließen sich bisher mit vertretbarem Aufwand nicht realisieren.

Die europäische Patentanmeldung EP 0 434 859 A1 offenbart eine Anordnung zur Überwachung der Funktionsfähigkeit einer Glühlampe. Ohne sichtbare Wirkung der Glühlampe wird in ausgeschaltetem Zustand mit niedriger Energie die Durchgängigkeit des Stromkreises überprüft. Um bei einer derartigen Überprüfung eine durch Kurz- oder Nebenschluss erzeugte Durchgängigkeit des Stromkreises von der Durchgängigkeit des Stromkreises bei funktionierender Glühlampe unterscheiden zu können und positive Prüfergebnisse trotz defekter Glühlampe auszuschließen, wird das Verhältnis des Widerstandes der Anordnung im ausgeschalteten Zustand der Glühlampe zum Widerstand der Anordnung im eingeschalteten Zustand der Glühlampe ermittelt und mit dem für die jeweils zu überwachende Glühlampe gültigen Verhältnis des Kalt-Warm-Widerstandes verglichen.

Die Patentanmeldung FR 2 724 749 A1 betrifft eine Lampe mit Leuchtdioden eines Signalgebers für den Straßenverkehr mit Mitteln zu dessen Funktionsüberwachung. Ein Kontroller zwischen den Leuchtdioden und der Steuereinheit erlaubt die konventionelle Verwendung der An- oder Abwesenheit von Strom, um den Betrieb der Lampe zu überwachen. Ein Stromspiegel erlaubt den Durchgang eines Stroms, der proportional zu der an den Anschlüssen der die Lampe bildenden Gruppe von Leuchtdioden ist, während der Intervalle, in welchen die Leuchtdioden nicht-leitend sind. Dies gewährleistet die Versorgungskontinuität der Lampe, während die Leuchtdioden beim Nulldurchgang der Wechselstromversorgung nicht-leitend sind. Der Strom kann von einem Schalter unterbrochen werden, der von einem den Strom durch die Leuchtdioden überwachenden Schaltkreis gesteuert wird. Wenn der Strom auf ein Niveau abfällt, der auf einen Ausfall einer bestimmten Anzahl von Leuchtdioden schließen lässt, wird der Schalter geöffnet oder er kann in Abhängigkeit eines Betriebs-Controllers betätigt werden.

Aus der Patentschrift US 6,147,617 sind eine Vorrichtung und ein Verfahren zur Fehlerdetektion von im Freien aufgestellten Anzeigen bekannt. Solche Anzeigen sind aus lichtemittierenden Elementen aufgebaut, beispielsweise aus farbigen Leuchtdioden und kleinen Phosphoranzeigeröhrchen in Matrixform, um Zeichen-basierte Informationen, Standbilder, dynamische Bilder usw. auszugeben. Die Anzeige weist einen Schaltkreis zur Fehlerdetektion auf, der ein Einheitspixel mit einer Vielzahl an Leuchtdioden, einen Pixeltreiber, einen Detektor mit Spannungsteiler und einen Operationsverstärker umfasst. Im ausgeschalteten Zustand wird ein Kriechstrom durch die Leuchtdioden in eine Spannung umgewandelt, mit dem der Spannungsteiler beaufschlagt wird. Der Ausgang des Spannungsteilers wird durch einen Operationsverstärker mit einem Referenzwert verglichen. Ist der Ausgang des Spannungsteilers kleiner, so ist ein Ausfall der Einheitspixel detektiert.

Der Erfindung liegt daher die Aufgabe zugrunde, ein Lichtzeichen sowie ein Verfahren zur Funktionsüberwachung eines Zeichens der eingangs genannten Art bereitzustellen, so dass bei vertretbarem technischen Aufwand die Funktionsfähigkeit des Zeichens sowohl im ein- als auch im ausgeschalteten Zustand überwacht werden kann.

Eine Teilaufgabe wird erfindungsgemäß gelöst durch ein Lichtzeichen der eingangs genannten Art mit den im kennzeichnenden Teil des Patentanspruchs 1 genannten Merkmalen. Durch eine Begrenzung des sich nach dem Einschalten der Lichtquelle aufbauenden Stromes durch die Leuchtdioden nach Zeitdauer oder Stärke kann die unmittelbar eintretende Lichtaussendung der LED derart eingeschränkt werden, dass sie vom Betrachter auch bei Dunkelheit nicht mehr wahrnehmbar ist. Dadurch werden die Verkehrsteilnehmer störende Lichtblitze vermieden. Als Kriterium für die Funktionsfähigkeit wird der Stromanstieg durch die Leuchtdioden verwendet.

In einer bevorzugten Ausgestaltung der Erfindung umfasst die Überwachungseinrichtung des Lichtzeichens Schaltmittel zum Abschalten der eingeschalteten Bestromung bei Erreichen eines vorgegebenen Schwellenwertes für die Stromstärke. Die Begrenzung des durch die Leuchtdioden fließenden elektrischen Stromes wird hier durch Vorgabe eines maximalen Schwellenwertes erreicht, bei dem die sich aufbauende LED-Stromstärke abgeschaltet wird. Bei der schaltungstechnischen Umsetzung dieser Stromregelung können in vorteilhafter Weise Teile der bestehenden Stromüberwachungseinrichtung aus der Glühlampentechnik verwendet und somit der Schaltungsaufwand minimiert werden.

In einer vorteilhaften Ausführungsform der Erfindung sind die Schaltmittel als digitale Logikschaltung mit einem Speicherelement ausgebildet. Die Realisierung der LED-Strombegrenzung kann so beispielsweise durch Verwendung eines D-Flip-Flops als Speicherelement sowie mittels weiterer Standard-Bauelemente der Halbleiterschaltungstechnik erfolgen.

In einer bevorzugten Ausführungsform der Erfindung ist die Überwachungseinrichtung ferner zum Messen der an den bestromten Leuchtdioden abfallenden Spannung ausgebildet. Durch diese getrennte Zusatzüberwachung der Spannung kann eine ausgefallene Leuchtdiode trotz LED-Stromflusses, etwa bei einem Kurzschluss, festgestellt werden. Dies erhöht die Zuverlässigkeit der Funktionsprüfung eines erfindungsgemäßen Lichtzeichens.

In weiteren vorteilhaften Ausbildungen sind die Lichtquellen als eine Kette von in Reihe geschalteten Leuchtdioden oder als ein Cluster von miteinander verbundenen Leuchtdioden angeordnet. Mit Vorteil findet dies Anwendung bei der Gestaltung von Lichtzeichen mit linienförmigen Symbolen oder flächigen Gebilden.

Vorzugsweise sind erfindungsgemäße Lichtzeichen mit Funktionsüberwachung bei Verkehrszeichen, insbesondere bei solchen mit wechselnder Darstellungsmöglichkeit unterschiedlicher Zeichen, oder bei Lichtsignalanlagen, also der allgemein bekannten Verkehrsampel, einsetzbar.

Die andere Teilaufgabe wird gelöst durch ein Verfahren der eingangs genannten Art mit den im kennzeichnenden Teil des Patentanspruches 8 genannten Merkmalen. In dem die Bestromung der Leuchtdioden zunächst eingeschaltet wird, ein die Stromstärke durch die Leuchtdioden repräsentierendes Stromüberwachungssignal generiert wird, und bei Erreichen eines vorgegebenen Schwellenwertes für das Stromüberwachungssignal die Bestromung wieder ausgeschaltet wird, werden die als Leuchtdioden ausgebildeten Lichtquellen des Lichtzeichens bei der Funktionsüberwachung derart begrenzt bestromt, dass lediglich eine vom Betrachter nicht mehr wahrnehmbare Lichtaussendung erfolgt.

In einer bevorzugten Ausführung des erfindungemäßen Verfahrens wird zusätzlich ein die an den bestromten Leuchtdioden abfallende Spannung repräsentierendes Spannungsüberwachungssignal generiert. Das Spannungsüberwachungssignal wird als Zusatzkriterium bei der Beurteilung der Funktionsfähigkeit einer Leuchtdiode herangezogen, um bei einer positiven LED-Bestromung einen Kurzschluss ausschließen zu können.

In einer vorteilhaften Ausgestaltung des erfindungsgemäßen Verfahrens erfolgt die Bestromung in einem inaktiven Zustand oder periodisch in einer inaktiven Phase der Leuchtdiode. Damit kann die Funktionsüberwachung sowohl durchgeführt werden, wenn das Lichtzeichen - auch für einen längeren Zeitraum von mehreren Monaten - nicht im Betrieb ist, als auch während des Betriebes, in dem die reguläre LED-Bestromung periodisch für eine kurze Phase ausgeschaltet wird, in welcher dann die noch kürzere Testbestromung stattfindet.

Ein Ausführungsbeispiel sowie weitere Vorteile der Erfindung werden im folgenden anhand der Zeichnungen näher erläutert, in deren
- FIG 1: eine Schaltung zur Stromregelung in einem erfindungsgemäßen Lichtzeichen, in
- FIG 2: die Zeitabschnitte eines LED-Ansteuersignals und in
- FIG 3: die Logikschaltung als Schaltmittel der Überwachungseinrichtung

schematisch dargestellt sind.

Ein erfindungsgemäßes Lichtzeichen, etwa ein Wechselverkehrszeichen für die wechselweise Darstellung unterschiedlicher Verkehrszeichen, wird beispielsweise in einer als Schilderbrücke über Fahrbahnen ausgebildeten Außenanlage erzeugt. Die Außenanlage weist einen Netzanschluss zur Spannungsversorgung der LED-Ketten auf, wofür ein handelsübliches Industrie-Schaltnetzteil für 48 V Gleichspannung bei einer Eingangsleistung von 100 W verwendet wird. Sie ist über einen CAN-BUS mit einer Streckenstation verbunden, die ein Modem sowie ein Steuer- und ein Mastermodul umfasst. Über eine gemeinsame Ansteuerbaugruppe sind beispielsweise 32 LED-Ketten, aufgeteilt in je vier Achtergruppen, ansteuerbar. Die Ansteuerbaugruppe enthält einen Digitalteil und einen Analogteil. Der Digitalteil weist Module für die Initialisierung, die Baugruppenerkennung, die Schreib-Lese-Logik, ein Testregister, die Freigabelogik für den Normal- und den Testbetrieb, die LED-Stromeinstellung sowie die Strom- und Spannungsüberwachung auf, während die 32 LED-Stromregler den Analogteil bilden. Bis zu 8 solcher Ansteuerbaugruppen können an eine gemeinsame Steuereinheit angeschlossen werden. Die Steuerung erfolgt über ein Prozessor-Modul, das ein gespeichertes Programm zur Ansteuerung und Überwachung der LED-Ketten ausführt.

In einem Wechselverkehrszeichen für den Einsatz auf Bundesautobahnen besteht eine Leuchtdioden-Kette z.B. aus 11 bis 19 in Reihe geschalteter Leuchtdioden LED. Jede LED-Kette wird gemäß FIG 1 von einem als Stromquelle geschalteten Transistor Q3 angesteuert. Als Führungsgröße für die Stromstärke dient die Ausgangsspannung eines Digital-Analog-Wandlers DAC, welche über einen Transistor Q4 an die Basis des Transistors Q3 gelegt wird. Liegt am LED-Einschaltsignal LE ein positives Ansteuersignal an, stellt sich nach einer schaltungsbedingten Verzögerungszeit von ca. 1 µs im Transistor Q3 ein Kollektorstrom ein, der näherungsweise dem Quotienten aus der Spannung des Wandlers DAC und dem Widerstand R5 entspricht. Dieser Konstantstrom fließt abzüglich eines geringen durch die Widerstände R2 und R3 fließenden Querstromes als Arbeitsstrom durch die LED-Kette. Der Kettenstrom ruft seinerseits einen Spannungsabfall in einem der LED-Kette vorgeschalteten Widerstand R1 hervor, der bei Erreichen der Kollektor-Emitter-Schwelle eines Transistors Q1 diesen durchsteuert und das Stromüberwachungssignal IO generiert. Über Widerstände R2 und R3 wird außerdem ein Transistor Q2 angesteuert, wenn der Spannungsabfall über der LED-Kette einen durch das Spannungsteilerverhältnis R2 zu R3 eingestellten Wert erreicht, und so über den Transistor Q2 ein Spannungsüberwachungssignal UO generiert wird. Zur Signalwandlung auf TTL-Pegel dienen dabei Widerstände R6 und R7 bzw. R8 und R9. Die Überwachungssignale IO und UO werden in der Ansteuerbaugruppe gespeichert und an die Steuereinheit zurückgemeldet und dort verarbeitet. Die Stromüberwachung erfolgt für alle Ketten mit einer einheitlichen, fixen Schwelle: Der Stromsensorausgang zeigt "AUS", wenn der Kettenstrom geringer als 4 mA und er zeigt "EIN", wenn er größer als 7 mA ist. Ebenso erfolgt die Spannungsüberwachung aller LED-Ketten mit einer einheitlichen, fixen Schwelle. Im Testbetrieb werden zyklisch alle LED-Ketten geprüft und Stromfehler innerhalb von 10 s gefunden. Im Normal- und Testbetrieb führt zum Ausfall einer LED-Kette, wenn der Vorgabe-Sollwert für die Spannung "EIN" und gleichzeitig der gemessene Ist-Sensorwert für die Stromstärke "AUS" zeigt. Ein Stromfehler führt nur dann zum Abschalten, wenn ein aktuell benötigtes Zeichen nicht mehr erkennbar dargestellt werden kann. Ein Zeichen gilt als nicht mehr darstellbar, wenn die Zahl der fehlerhaften LED-Ketten das versorgte Limit überschreitet.

Das LED-Ansteuersignal bei aktiver Lichtquelle ist gemäß FIG 2 periodisch aufgebaut mit einer Periodendauer T_{Periode} von beispielsweise 10,0 ms. Eine Periode beginnt mit dem Startpunkt t₀ und ist unterteilt in eine Leuchtzeit T_{Leucht}, also der maximalen LED-Bestromungszeit von z.B. 9,0 ms, und eine Testzeit T_{Pause} von z.B. 1,0 ms. Die Leuchtzeit T_{Leucht} setzt sich zusammen aus der tatsächlichen Bestromungszeit T_{Strom}, die zum Dimmen abhängig von der Umgebungshelligkeit etwa das 0,1- bis 1,0-fache der Leuchtzeit T_{Leucht} beträgt. Während der Testzeit T_{Pause} erfolgt der maximal 0,3 µs lange Testpuls T_{Test} zur Funktionsüberwachung der LED-Kette. Dabei ist durch die Impulslänge gewährleistet, dass die LED-Bestromung keine einen Verkehrsteilnehmer störende Lichtaussendung zur Folge hat. Der Testpuls T_{Test} kann natürlich nicht nur in einer periodischen Unterbrechung der Leuchtzeit T_{Leucht} erfolgen, sondern auch in einem länger andauernden inaktiven Zustand der Lichtquelle, damit die Verfügbarkeit des Lichtzeichens für eine sicherheitsrelevante Anwendung jederzeit überprüfbar ist.

Die zum Zwecke einer Vermeidung von sichtbaren Lichtblitzen erforderliche maximale LED-Bestromungszeit wird durch Ergänzung der Stromreglerschaltung - wie in FIG 1 beschrieben - mit einer Logikschaltung gemäß FIG 3 erreicht. Das LED-Einschaltsignal LE wird über den Ausgang OR_out eines ODER-Gatters OR, z.B. vom Typ 74HC32, gesteuert. Bei regulärer LED-Bestromung ist der Eingang OR_in1 gleich 1 und damit der Ausgang OR_out ebenfalls 1. Im Testbetrieb ist der LED-Input OR_in1 gleich 0 und der Test-Input gleich 1. Dieser liegt am einen Eingang XOR_in2 eines EXODER-Gatters XOR, z.B. vom Typ 74HC86, an. Am anderen Eingang XOR_in1 liegt zunächst der Zustand 0 an, so dass der Ausgang XOR_out aufgrund der verschiedenen Eingangszustände den Wert 1 annimmt. Der Ausgang XOR_out ist mit dem zweiten Eingang OR_in2 des ODER-Gatters OR verbunden, der damit ebenfalls den Wert 1 annimmt. Folglich ist OR_out gleich 1, wodurch die LED-Testbestromung einschaltet. Der Eingang XOR_in1 ist mit dem Ausgang FF_Q_out eines taktzustandgesteuerten D-Flip-Flops FF, z.B. vom Typ 74HC74, verbunden, an dessen D-Eingang FF_Reset das Signal des Test-Inputs anliegt, also der Wert 1. Das Flip-Flop FF reagiert erst auf den Ausgangszustand, wenn am C-Eingang FF_Clock die Taktvariable den Wert 1 annimmt. Dies ist dann der Fall, wenn die Stromüberwachung IO den Wert 1 liefert, also die LED-Stromstärke den vorgegebenen Schwellenwert überschritten hat. Nun wird der Q-Ausgang FF_Q_out des Flip-Flops FF den Wert 1 annehmen, entsprechend Q den Wert 0. Zum einen wechselt dadurch der Eingangszustand bei XOR_in1 von 0 auf 1, was zu einem Ausgangszustand XOR_out von 0 führt; dies schaltet über das OR-Gatter die LED-Bestromung ab. Zum anderen wird über FF_Q_out gleich 1 signalisiert, dass die LED-Kette in Ordnung ist.

## Patentansprüche

1. Lichtzeichen zur Verkehrssteuerung, insbesondere des Straßenverkehrs, mit Lichtquellen zum Erzeugen des Zeichens und einer Überwachungseinrichtung zur Funktionsüberwachung der Lichtquellen, wobei die Lichtquellen als Leuchtdioden (LED) und die Überwachungseinrichtung zum begrenzten Bestromen der Leuchtdioden (LED) ausgebildet ist, **dadurch gekennzeichnet, dass** die Überwachungseinrichtung Schaltmittel zum Abschalten der eingeschalteten Bestromung bei Erreichen eines vorgegebenen Schwellenwertes für die Stromstärke umfasst, wobei die Bestromungszeit derart begrenzt ist, dass die Lichtaussendung der Leuchtdioden (LED) von einem Betrachter nicht wahrnehmbar ist.

2. Lichtzeichen nach Anspruch 1, **dadurch gekennzeichnet, dass** die Schaltmittel als digitale Logikschaltung mit einem Speicherelement (FF) ausgebildet sind.

3. Lichtzeichen nach Anspruch 1 oder 2, **dadurch gekennzeichnet, dass** die Überwachungseinrichtung ferner zum Messen der an den bestromten Leuchtdioden (LED) abfallenden Spannung ausgebildet ist.

4. Lichtzeichen nach einem der Ansprüche 1 bis 3, **dadurch gekennzeichnet, dass** die Lichtquellen als eine Kette von in Reihe geschalteten Leuchtdioden (LED) angeordnet sind.

5. Lichtzeichen nach einem der Ansprüche 1 bis 3, **dadurch gekennzeichnet, dass** die Lichtquellen als ein Cluster von mit einander verbundenen Leuchtdioden (LED) angeordnet sind.

6. Verkehrszeichen, insbesondere zur wechselnden Darstellung unterschiedlicher Zeichen, mit einem Lichtzeichen nach einem der Ansprüche 1 bis 5.

7. Lichtsignalanlage, insbesondere Verkehrsampel, mit einem Lichtzeichen nach einem der Ansprüche 1 bis 5.

8. Verfahren zur Funktionsüberwachung eines Lichtzeichens zur Verkehrssteuerung, insbesondere des Straßenverkehrs, mit als Leuchtdioden (LED) ausgebildeten Lichtquellen zum Erzeugen des Zeichens, **dadurch gekennzeichnet, dass** die Bestromung der Leuchtdioden (LED) eingeschaltet wird, dass ein die Stromstärke durch die Leuchtdioden (LED) repräsentierendes Stromüberwachungssignal generiert wird, und dass bei Erreichen eines vorgegebenen Schwellenwertes für das Stromüberwachungssignal die Bestromung ausgeschaltet wird, wobei die Bestromungszeit derart begrenzt ist, dass die Lichtaussendung der Leuchtdioden (LED) von einem Betrachter nicht wahrnehmbar ist.

9. Verfahren nach Anspruch 8, **dadurch gekennzeichnet, dass** zusätzlich ein die an den bestromten Leuchtdioden abfallende Spannung repräsentierendes Spannungsüberwachungssignal generiert wird.

10. Verfahren nach Anspruch 8 oder 9, **dadurch gekennzeichnet, dass** die Bestromung in einem inaktiven Zustand oder periodisch in einer inaktiven Phase der Leuchtdioden erfolgt.

## Claims

1. Illuminated sign for traffic control, in particular for road traffic, having light sources for production of the sign and having a monitoring device for functional monitoring of the light sources, wherein the light sources are in the form of light-emitting diodes (LED), and the monitoring device is designed to produce a limited current flow through the light-emitting diodes (LED), **characterized in that** the monitoring device comprises switching means for switching off the current flow, once it has been switched on, when the current level reaches a predetermined threshold value, with the current flow time being restricted such that the light emission from the light-emitting diodes (LED) is not perceptible by a viewer.

2. Illuminated sign according to Claim 1, **characterized in that** the switching means are in the form of a digital logic circuit with a memory element (FF).

3. Illuminated sign according to Claim 1 or 2, **characterized in that** the monitoring device is furthermore designed to measure the voltage which is dropped across the light-emitting diodes (LED) through which a current is being passed.

4. Illuminated sign according to one of Claims 1 to 3, **characterized in that** the light sources are arranged as a chain of series-connected light-emitting diodes (LED).

5. Illuminated sign according to one of Claims 1 to 3, **characterized in that** the light sources are arranged as a cluster of light-emitting diodes (LED) which are connected to one another.

6. Traffic sign, in particular for alternately displaying different signs, having an illuminated sign according to one of Claims 1 to 5.

7. Light signalling system, in particular a traffic light, having an illuminated sign according to one of Claims 1 to 5.

8. Method for functional monitoring of an illuminated sign for traffic control, in particular for road traffic, having light sources in the form of light-emitting diodes (LED) in order to produce the sign, **characterized in that** the current flow through the light-emitting diodes (LED) is switched on, **in that** a current monitoring signal which represents the current level through the light-emitting diodes (LED) is generated, and **in that** the current flow is switched off when the current monitoring signal reaches a predetermined threshold value, with the current flow time being restricted such that the light emission from the light-emitting diodes (LED) is not perceptible by a viewer.

9. Method according to Claim 8, **characterized in that** a voltage monitoring signal which represents the voltage that is dropped across the light-emitting diodes through which a current is flowing is also generated.

10. Method according to Claim 8 or 9, **characterized in that** the current flows when the light-emitting diodes are in an inactive state, or periodically in an inactive phase.

## Revendications

1. Signal lumineux destiné à la commande du trafic, en particulier du trafic routier, comprenant des sources lumineuses pour produire le signal et un équipement de contrôle pour contrôler le fonctionnement des sources lumineuses, les sources lumineuses étant conçues sous forme de diodes électroluminescentes (DEL) et l'équipement de contrôle étant conçu pour une alimentation électrique limitée des diodes électroluminescentes (DEL), **caractérisé en ce que** l'équipement de contrôle comprend des moyens de commutation pour que l'alimentation électrique activée soit désactivée à l'atteinte d'une valeur de seuil prescrite de l'intensité du courant, la durée d'alimentation électrique étant limitée de telle sorte que l'émission lumineuse des diodes électroluminescentes (DEL) n'est pas perceptible par un observateur.

2. Signal lumineux suivant la revendication 1, **caractérisé en ce que** les moyens de commutation sont réalisés sous forme de circuit logique numérique pourvu d'un élément (FF) de mémoire.

3. Signal lumineux suivant la revendication 1 ou 2, **caractérisé en ce que** l'équipement de contrôle est conçu en outre pour mesurer la baisse de tension au niveau des diodes électroluminescentes (DEL) alimentées électriquement.

4. Signal lumineux suivant l'une des revendications 1 à 3, **caractérisé en ce que** les sources lumineuses sont disposées sous la forme d'une chaîne de diodes électroluminescentes (DEL) reliées en série.

5. Signal lumineux suivant l'une des revendications 1 à 3, **caractérisé en ce que** les sources lumineuses sont disposées sous la forme d'un groupe de diodes électroluminescentes (DEL) reliées entre-elles.

6. Panneau de signalisation routière, en particulier pour la représentation alternée de différents signaux, comportant un signal lumineux suivant l'une des revendications 1 à 5.

7. Installation de signalisation lumineuse, en particulier feux de circulation, comportant un signal lumineux suivant l'une des revendications 1 à 5.

8. Procédé de contrôle du fonctionnement d'un signal lumineux destiné à la commande du trafic, en particulier du trafic routier, comprenant des sources lumineuses réalisées sous forme de diodes électroluminescentes (DEL) pour produire le signal, **caractérisé en ce qu'**on active l'alimentation électrique des diodes électroluminescentes (DEL), **en ce qu'**on génère un signal de surveillance de courant représentatif de l'intensité du courant dans les diodes électroluminescentes (DEL), et **en ce qu'**on désactive l'alimentation électrique à l'atteinte d'une valeur de seuil prescrite du signal de surveillance de courant, la durée d'alimentation électrique étant limitée de telle sorte que l'émission lumineuse des diodes électroluminescentes (DEL) n'est pas perceptible par un observateur.

9. Procédé suivant la revendication 8, **caractérisé en ce qu'**on génère en outre un signal de surveillance de tension représentatif de la baisse de tension au niveau des diodes électroluminescentes alimentées électriquement.

10. Procédé suivant la revendication 8 ou 9, **caractérisé en ce que** l'alimentation électrique s'effectue dans un état inactif ou de façon périodique dans une phase inactive des diodes électroluminescentes.
